# FASCICULE DE BREVET EUROPEEN

(11) **EP 1 009 891 B1**
(45) Date de publication et mention de la délivrance du brevet: **23.06.2004**
(21) Numéro de dépôt: 98921558.7
(22) Date de dépôt: 17.04.1998
(51) Int. Cl.: E04B 5/02

(54) **DALLE ALVEOLEE EN BETON AVEC DISPOSITIF DE SECURITE**
HOHLRAUMPLATTE AUS BETON MIT SICHERHEITSAUSRÜSTUNG
CONCRETE HOLLOW SLAB WITH SAFETY DEVICE

(30) Priorité: 18.04.1997 FR 9705038
(43) Date de publication de la demande: 21.06.2000
(73) Titulaire: Michel de Tretaigne, Nicolas, 13650 Meyrargues (FR)
(72) Inventeur: Michel de Tretaigne, Nicolas, 13650 Meyrargues (FR)
(74) Mandataire: Roman, Michel
(86) Numéro de dépôt international: PCT/FR1998/000780
(87) Numéro de publication internationale: WO 1998/048128

(56) Documents cités:
- EP-A- 0 122 502
- BE-A- 858 167
- CH-A- 313 490
- DE-A- 2 422 192
- FR-A- 1 148 327
- FR-A- 1 183 531
- FR-A- 2 592 080

## Description

La présente invention a pour objet une dalle alvéolée en béton comportant un dispositif de manutention de sécurité.

Elle concerne d'une façon générale le domaine industriel de la construction de bâtiments de tous types et est destinée à améliorer la solidité et les conditions de manutention des dalles préfabriquées en béton précontraint ou non, allégées au moyen d'alvéoles cylindriques longitudinales.

A l'heure actuelle, en France, la réalisation des planchers de bâtiments fait essentiellement appel à deux techniques :
- La dalle pleine coulée sur place qui présente deux inconvénients principaux : une durée de mise en oeuvre importante provoquée par la mise en place et le retrait des coffrages et par la confection de l'armature, et surtout un poids élevé nécessitant des fondations conséquentes, en particulier pour les immeubles comportant de nombreux étages.
- Les hourdis de brique ou de béton qui, par rapport à la dalle pleine, permettent d'alléger sensiblement la construction, mais au prix d'un temps de main d'oeuvre entraînant un coût de réalisation souvent excessif. Cette technique nécessite en effet la mise en place préalable d'une série de poutres rapprochées entre lesquelles sont posés manuellement un grand nombre de hourdis. En outre la sous-face de l'ouvrage composée d'éléments de textures différentes rend les travaux de finition malaisés.

Le plancher béton en dalles alvéolées, qui constitue une technique appelée à se développer rapidement en France et est déjà largement diffusée dans certains pays voisins, permet de pallier dans une large mesure les inconvénients ci-dessus.

La dalle alvéolée est une dalle creuse préfabriquée en béton armé ou précontraint, pouvant être utilisée comme élément de plancher dans la construction aussi bien d'habitations collectives et individuelles, que de bâtiments à usage professionnel tels qu'écoles, commerces, hôpitaux, hôtels et bureaux, ou encore d'usines, d'entrepôts, de parcs de stationnements, de toitures terrasses, etc. Notons que les alvéoles constituées de parties creuses cylindriques peuvent être utilisées pour le passage de gaines ou de câbles.

Les dalles alvéolées sont fabriquées habituellement dans un moule vibrant ouvert à la partie supérieure. La face en contact avec le fond du moule est lisse, la face opposée, à l'air libre lors du coulage étant rugueuse. Lorsque les dalles doivent être peintes directement, elles sont utilisées avec la partie lisse en dessous. Si elles doivent être plâtrées ou recevoir un enduit, elles sont utilisées avec la partie rugueuse en dessous. Cette face, située à la fabrication du côté ouvert du moule où la surface est mal contrôlée est donc irrégulière. La couche de plâtre adhère relativement mal.

Pour la réalisation de planchers, les dalles alvéolées sont posées les unes contre les autres, de manière jointive, et clavetées par du béton. La mise en oeuvre est très rapide et s'effectue généralement sans étais ni échafaudage, les dalles reposant seulement par leurs deux extrémités sur des poutres de rive préalablement mises en place.

L'armature est le plus souvent formée de fils d'acier longitudinaux disposés uniquement à la partie inférieure, au-dessous des alvéoles. La manutention s'effectue en général à la grue, à l'aide de crochets s'insérant dans les alvéoles aux deux extrémités de la dalle. L'absence d'armature à la partie supérieure rend celle-ci fragile et il est arrivé qu'elle se brise au-dessus des crochets entraînant la chute de la dalle en provoquant parfois des accidents plus ou moins graves.

Certaines dalles alvéolées, telles que celles décrites dans les brevets N° BE 858 167 (au nom de CUYVERS) et N° DE 2 422 192 (au nom de Otto HOFMANN) comportent, sur toute leur longueur, des armatures transversales passant au-dessus des alvéoles. Ces armatures augmentent inutilement le prix de revient des dalles. En effet, la partie supérieure de ces dernières est soumise uniquement à des forces de compression et seuls les arceaux situés aux extrémités ont une raison d'être lorsque la manutention s'effectue par crochets insérés dans les alvéoles. Il faut d'ailleurs signaler que ces crochets ne sont pas utilisables lorsque les extrémités des dalles une fois mises en place se trouvent trop proches d'un mur.

D'autres dalles alvéolées comportent des boucles de levage en acier prévues aux extrémités des dalles. Ce système nécessite toutefois un palonnier spécial loué par le fabricant. De plus, la disposition des boucles, situées dans des renfoncements de la dalle, rend la fabrication plus complexe et donc plus onéreuse.

Le dispositif selon la présente invention a pour objectif de remédier à ces inconvénients. Il permet en effet, sans augmenter sensiblement le coût de fabrication des dalles alvéolées, de les manipuler en toute sécurité avec des crochets de levage de type courant, même lorsque les extrémités de ces dalles sont très proches d'un mur.

Il est constitué d'arceaux simples ou multiples disposés dans des plans transversaux uniquement aux deux extrémités de la dalle, montés sur les fers longitudinaux d'armature et passant au-dessus d'une partie ou de la totalité des alvéoles de façon à renforcer seulement la partie de béton sur laquelle s'exerce les efforts de levage provoqués par les crochets de manutention insérés dans les alvéoles, ces extrémités pouvant comporter en outre des trous pour pouvoir insérer les crochets par le dessus.

Sur les dessins annexés, donnés à titre d'exemples non limitatifs de formes de réalisation de l'objet de l'invention:
la figure 1 est une vue axonométrique d'une dalle alvéolée selon l'invention,
les figures 2 et 3 illustrent l'utilisation d'un crochet de manutention, inséré respectivement à l'extrémité d'une dalle et en retrait de cette extrémité,
la figure 4 est une vue partielle montrant un arceau de sécurité monté sur l'extrémité des fers d'armature d'une dalle,
. la figure 5 est une vue en bout d'une dalle montrant le montage d'un arceau double
et la figure 6 est une vue partielle représentant la sous-face d'une dalle striée pour faciliter l'accrochage de plâtre ou d'enduit.

Le dispositif selon l'invention s'applique à des dalles alvéolées 1 semblables à celle représentée sur la figure 1 et constituées d'un corps en béton comportant une série d'alvéoles 2 cylindriques longitudinales et des fers d'armatures 3 généralement parallèles à ces alvéoles disposés à la partie inférieure.

Ces dalles, fabriquées en béton vibré précontraint ou non, sont de section sensiblement trapézoïdale et présentent généralement sur leurs côtés une ou plusieurs nervures 4 destinées à permettre au béton de clavetage coulé par dessus de s'accrocher et de former ainsi un ensemble parfaitement solidarisé.

Les dalles alvéolées 1 selon l'invention comportent, en particulier à proximité de chacune de leurs extrémités, des armatures complémentaires en forme d'arceaux 5 fixés aux fers longitudinaux 3 et passant au-dessus des alvéoles 2 ou d'une partie d'entre elles. Ces arceaux confèrent à la partie supérieure de la dalle une solidité permettant d'assurer en toute sécurité sa manutention au moyen de crochets de levage 6 (figure 2).

Ces arceaux peuvent être simples (figures 1 et 4) ou multiples (figure 5) et sont réalisés de préférence en acier à béton courant, mais ils peuvent être constitués d'un autre métal ou de matière synthétique renforcée de fibres de verre ou de carbone. Leur fixation sur les fers longitudinaux 3 d'armature peut être effectuée au moyen de boucles, soudure ou tout autre moyen approprié.

Pour permettre d'utiliser les crochets de manutention 6 même lorsque les extrémités des dalles une fois posées se trouvent contre un mur, ou trop proche de lui, les dalles alvéolées 1 selon l'invention pourront comporter des arceaux 5 disposés à une certaine distance desdites extrémités et associés à des trous prépercés 7 permettant d'introduire les crochets 6 dans les alvéoles par le dessus des dalles 1 (figure 3).

Afin d'améliorer l'adhérence d'enduit ou de plâtre, le fond du moule comportera avantageusement des rainures ou des nervures de manière à obtenir une sous-face striée 8 des dalles alvéolées 1, ces stries pouvant être longitudinales (figure 5) ou présenter toute autre configuration.

Il faut remarquer que la disposition des arceaux 5 d'armature ne nécessite aucune modification des moyens habituels de fabrication de dalles alvéolées et, en particulier ne gêne pas la mise en place et l'extraction des noyaux de formation des alvéoles qui se déplacent parallèlement à l'axe de la dalle.

Le positionnement des divers éléments constitutifs donne à l'objet de l'invention un maximum d'effets utiles qui n'avaient pas été, à ce jour, obtenus par des dispositifs similaires.

## Revendications

1. Dalle alvéolée en béton précontraint ou non, constituée d'un corps en béton comportant une série d'alvéoles (2) cylindriques longitudinales et des fers d'armatures (3) disposés au-dessous de celles-ci en position d'utilisation, cette dalle étant destinée à être utilisée comme éléments de plancher pour la construction d'immeubles de tous genres, ladite dalle comportant des armatures en forme d'arceau (5) fixées sur les fers d'armature (3) et disposées dans des plans transversaux aux fers d'armatures de manière à passer au-dessus d'une partie ou de la totalité des alvéoles (2)
**caractérisée en ce que** les armatures en forme d'arceau (5) sont fixées sur les fers d'armature (3) uniquement aux deux extrémités de la dalle de façon à renforcer la partie supérieure du béton seulement dans la zone sur laquelle s'exerce les efforts de levage provoqués par des crochets de manutention (6) insérés dans lesdites alvéoles, lesdits arceaux étant fixés sur les fers d'armature (3) par soudure ou au moyen de boucles.

2. Dalle alvéolée selon la revendication 1, **se caractérisant par le fait que** les arceaux (5) sont associés à des trous pré-percés (7) permettant d'introduire les crochets de manutention (6) dans les alvéoles (2) par le dessus de ladite dalle.

3. Dalle alvéolée selon l'une quelconque des revendications précédentes, **se caractérisant par le fait que** les arceaux (5) sont réalisés en métal.

4. Dalle alvéolée selon la revendication 1, **se caractérisant par le fait que** les arceaux (5) sont réalisés en matière synthétique renforcée de fibres de verre ou de carbone.

5. Dalle alvéolée selon l'une quelconque des revendications précédentes, **se caractérisant par le fait qu'**elle comporte une sous-face striée (8) de manière à améliorer l'adhérence d'enduit ou de plâtre.

## Patentansprüche

1. Platte mit Hohlräumen aus Spann- oder anderem Beton, bestehend aus einem Betonkörper mit einer Reihe zylindrischer, in Längsrichtung verlaufender Hohlräume (2) und Bewehrungseisen (3), die in Einbauposition unter diesen angeordnet sind, wobei die Platte, die als Deckenelement bei der Konstruktion von Hochbauten aller Art bestimmt ist, bogenförmige Bewehrungseisen (5) besitzt, die an den Bewehrungseisen (3) befestigt und in dazu querliegenden Ebenen so angeordnet sind, dass sie über einen Teil oder alle Hohlräume (2) hinwegführen, **gekennzeichnet dadurch, dass** die bogenförmigen Bewehrungseisen (5) nur an den beiden Enden der Platte mit den Bewehrungseisen (3) verbunden sind, um den oberen Teil des Betons nur in der Zone zu verstärken, in der die von den in die genannten Hohlräume eingeführten Kranhaken (6) beim Transport ausgeübten Kräfte wirksam sind, wobei die Bögen mit den Bewehrungseisen (3) durch Schweißen oder Umschlingung verbunden sind.

2. Platte mit Hohlräumen gemäß Anspruch 1, **gekennzeichnet dadurch, dass** die Bögen (5) zuvor eingebrachten Löchern (7) zugeordnet sind, durch welche die Kranhaken (6) von oben in die Hohlräume (2) der genannten Platte eingreifen können.

3. Platte mit Hohlräumen gemäß einem der vorstehenden Ansprüche, **gekennzeichnet dadurch, dass** die Bögen (5) aus Metall sind.

4. Platte mit Hohlräumen gemäß Anspruch 1, **gekennzeichnet dadurch, dass** die Bögen (5) aus glas- oder kohlefaserverstärktem Kunststoff sind.

5. Platte mit Hohlräumen gemäß einem der vorstehenden Ansprüche, **gekennzeichnet dadurch, dass** sie eine gerippte Unterseite (8) besitzt, um die Haftung von Putz oder Gips zu verbessern.

## Claims

1. Hollow slab in prestressed or non-prestressed concrete, consisting of a concrete body with a series of longitudinal cylindrical cells (2) and reinforcing bars (3) laid out below them when in the position of use, this slab intended for use as floor elements for the construction of buildings of all kinds, the aforementioned slab comprising arched reinforcement irons (5) are fixed on the reinforcing bars (3) and laid out across the reinforcing irons so as to pass above a part of or all the cells (2),
**characterized in that** the arched reinforcement irons (5) are fixed on reinforcing bars (3) only at the two ends of the slab in order to reinforce the upper part of the concrete only in the zone on which are exerted the lifting forces caused by handling hooks (6) inserted in the aforementioned cells, the aforementioned arches being fixed on reinforcing bars (3) by welding or by means of loops.

2. Hollow slab according to claim 1, **characterized in that** arched irons (5) are associated with pre-bored holes (7) thereby allowing the introduction of handling hooks (6) into cells (2) from the top of the aforementioned slab.

3. Hollow slab according to any of the preceding claims, **characterized in that** arches (5) are made out of metal.

4. Hollow slab according to claim 1, **characterized in that** arches (5) are made out of carbon or reinforced synthetic glass fibre material.

5. Hollow slab according to any of the preceding claims, **characterized in that** it consists of a striated underside (8) to improve bonding of the coating or plaster.
